# FASCICULE DE BREVET EUROPEEN

(11) **EP 0 850 782 B1**
(45) Date de publication et mention de la délivrance du brevet: **04.10.2001**
(21) Numéro de dépôt: 97450024.1
(22) Date de dépôt: 29.12.1997
(51) Int. Cl.: B41N 7/06, B41F 31/26

(54) **Manchon composite à revêtement céramique, adapté notamment pour les manchons de transfert d'encre**
Komposit Manschette mit keramischer Beschichtung insbesondere zur Verwendung für Farbauftragmanschette
Composite sleeve with a ceramic coating adapted to be used as an inking sleeve

(30) Priorité: 30.12.1996 FR 9616361
(43) Date de publication de la demande: 01.07.1998
(73) Titulaire: Seites, 17800 Pons (FR)
(72) Inventeur: Francille, Jean, 17800 Pons (FR); Francille, Philippe, 17150 Consac (FR)
(74) Mandataire: Thébault, Jean-Louis

(56) Documents cités:
- EP-A- 0 683 040
- EP-A- 0 791 477
- DE-C- 4 426 485
- US-A- 5 324 248

## Description

La présente invention concerne un manchon composite à revêtement céramique, prévu pour être gravé en surface notamment avec un laser et utilisé dans les machines d'impression flexographique pour le transfert d'encre.

On utilise déjà couramment des manchons en matériau composite comme manchon porte-cliché dans les machines d'impression flexographique. De tels manchons permettent des manutentions aisées, des changements rapides et surtout permettent de couvrir une gamme très étendue de développements à partir d'un même cylindre porteur.

C'est ainsi que les demandeurs ont mis au point un manchon composite de haute technologie décrit dans la demande de brevet européen N° 95 450009. Ce manchon se monte sur un cylindre porteur perforé sur un côté avec des ajutages qui laisse passer de l'air comprimé introduit à l'intérieur du cylindre porteur. Cet air sous pression permet de dilater le manchon de façon très faible mais suffisante pour assurer une dilatation radiale et le montage sur le cylindre porteur. Lorsque la pression cesse, le manchon parfaitement ajusté reprend son diamètre nominal et le serrage radial assure un blocage en rotation et en translation dudit manchon sur le cylindre.

Ce manchon composite comprend au moins une couche de matériau de type comprenant un complexe composé d'une couche de matériau non-tissé et d'une couche de matériau ayant un fort taux de vide du type expansé selon une géométrie déterminée, l'ensemble étant enduit d'une couche de résine ayant un fort pouvoir de retrait déterminé à la polymérisation. Des ponts de résine assurent les liaisons.

Dans une machine d'impression flexographique, il faut aussi un système d'encrage des clichés portés par les manchons composites. Ce système d'encrage est excessivement sollicité, puisque lui n'est pas changé comme les manchons porte-cliché. Il a pour rôle, après réglage de la touche, c'est à dire de la pression à exercer sur le cliché, de déposer sur ce cliché, une mince couche d'encre, d'une extrême régularité afin de délivrer une dose très précise d'encre, ce qui est le gage d'une impression de qualité.

Ce type de cylindre est appelé couramment dans le métier "l'anilox". Il est actuellement réalisé en acier et subit ensuite un dépôt de céramique par projection de poudre de céramique en fusion, généralement dans un plasma, ce qui explique la réalisation du cylindre porteur en acier et le dépôt directement sur ce cylindre métallique. La matière retenue, la céramique est dictée, pour des raisons bien compréhensibles, par sa résistance à l'usure.

Afin de conférer à ce revêtement ses qualités d'impression, le revêtement est rectifié pour lui donner un rond parfait puis gravé, généralement au laser, pour lui donner ses capacités de rétention d'un volume donné d'encre par unité de surface.

Ce produit est sophistiqué et le prix de revient d'un tel cylindre est élevé. Lorsque pour des raisons dictées par l'impression à réaliser le cylindre doit être changé ou qu'il est cassé car la céramique est résistante à l'usure mais reste très fragile, le seul moyen est de changer le cylindre complet, ce qui nécessite des durées d'arrêt machine très longues.

Pour donner un ordre d'idée, la mécanique, c'est à dire l'usinage des fusées avec des portées rectifiées, les roulements, intervient pour 25% du prix total du cylindre fini.

Il faut donc investir en mécanique des frais importants pour chaque cylindre uniquement pour changer de gravure.

On sait qu'une machine de flexographie peut comprendre de base trois type de tramés, ce qui conduit à 18 cylindres anilox pour une machine à six couleurs.

Le document EP-A-0.791.477 (état de la technique selon l'article 54(3)(4) CBE) décrit un dispositif pour le transfert d'encre, comprenant un arbre support sur lequel est monté un manchon revêtue d'un revêtement en matériau céramique. Ce manchon est constitué d'un premier tube expansible radialement, d'au moins une couche intermédiaire compressible radialement, d'un tube intermédiaire susceptible de former une barrière thermique et d'un tube externe rigide revêtue d'un matériau céramique.

Une autre solution est proposée par le document DE-C-4426485 qui décrit un rouleau pour le transfert d'encre muni d'un manchon interchangeable qui se monte sur un porte-cylindre en métal par déformation dudit manchon. Ce dernier comprend une couche intérieure expansible, une couche en matériau alvéolaire, une couche extérieure, un tube rigide isolant métallique, une couche en matériau céramique gravée.

La couche intérieure est constituée d'une couche de tissu en micro-fibres et de couches de fibres non tissées. La couche extérieure ne contient que des matelas de fibres non tissées. Comme précisé dans la revendication 1 et colonne 2 lignes 1 à 10, les couches intérieure et extérieure sont élastiques.

Dans ces deux cas, le tube externe rigide constitue le support de la couche céramique et forme un support indéformable limitant la transmission des déformations à la couche céramique lors du montage. Aussi, pour être certain qu'aucune déformation n'atteint la couche céramique, il convient de surdimensionner le tube rigide pour lui conférer une plus grande rigidité. Toutefois, une telle solution n'est pas pleinement satisfaisante car ce surdimensionnement se traduit par une augmentation sensible du poids du manchon.

Le but est donc de proposer des cylindres anilox à cylindre support unique sur lequel est monté un manchon céramisé en surface et gravé, bien que la céramique soit très fragile et ne supporte aucune dilatation radiale et bien que le dépôt de céramique engendre des montées en température très importantes, le manchon étant constitué de telle manière qu'il interdit de façon certaine tout transfert de dilatation jusqu'à la couche de céramique lors du montage du manchon.

L'économie sera alors quasiment de 25% sur l'investissement total avec en plus un gain de temps très précieux en arrêt machine puisque le temps de changement de l'anilox sera du même ordre de grandeur que celui des manchons porte-cliché.

A cet effet, le manchon composite adapté notamment pour être monté sur un cylindre porteur métallique et utilisé pour le transfert d'encre, comprend, du centre vers l'extérieur, un manchon de base déformable radialement, une couche à déformabilité limitée, une couche intermédiaire d'absorption des déformations radiales, et une couche de matériau à forte capacité de dissipation de la chaleur, revêtue d'une couche en matériau céramique.

Le manchon de base comprend plus particulièrement au moins une couche de matériau type complexe composé d'une couche de matériau non-tissé et d'une couche de matériau ayant un fort taux de vide du type expansé selon une géométrie déterminée, l'ensemble étant enduit d'une couche de résine ayant un fort pouvoir de retrait déterminé à la polymérisation.

Selon le mode préférentiel, la couche à déformabilité limitée est réalisée en fibre de verre noyée dans une résine dure susceptible d'être rectifiée, formant une ceinture de renfort.

La couche intermédiaire d'absorption des déformations radiales comprend un triplex composé d'un élastomère pris en sandwich entre une couche interne de résine dure le liant à la couche à déformabilité limitée et une couche externe de résine dure le liant à la couche en matériau à forte capacité de dissipation de la chaleur. De préférence, l'élastomère a une dureté sensiblement de 60 shore et la résine a une dureté de 85 shore, l'épaisseur de la couche intermédiaire étant de quelques millimètres.

Selon une autre caractéristique, le matériau de la couche à forte capacité de dissipation de la chaleur est du carbone ou un polymère conducteur noyé dans une résine à point de transition vitreuse élevé ou un alliage métallique. De plus, le matériau de la couche à forte capacité de dissipation de la chaleur est enduit directement d'un revêtement de céramique, qui est rectifié au diamètre donné et gravé.

L'invention est décrite ci-après selon un mode de réalisation particulier, non limitatif, en regard des dessins annexés sur lesquels les différentes figures représentent :
- figure 1, une vue d'un mode préférentiel de réalisation d'un cylindre anilox selon l'invention, avec des arrachements partiels qui font apparaître les différentes couches de matériau,
- figure 2, une vue en coupe longitudinale du cylindre anilox de la figure 1, et
- figures 3A et 3B, une vue comparée des effets d'un effort radial sur un manchon de l'art antérieur et sur un manchon selon l'invention, respectivement.

Le manchon représenté sur la figure 1 comprend un manchon de base 10 sur lequel est rapportée une couche 12 à déformabilité limitée radialement, une couche 14 intermédiaire, compressible et une couche 16 à forte capacité de dissipation thermique, susceptible d'être revêtue d'une couche 18 de matériau céramique.

Le manchon de base 10 est du type comprenant au moins une couche de matériau de faible densité tel que décrit dans la demande de brevet européen N°95 450009 aux noms des présents demandeurs avec imprégnation de résine pour lier les couches entre elles et faire des ponts dans le sens radial, en sorte de laisser une certaine capacité de déformation radiale par expansion sous l'effet de la pression pour permettre le montage sur le cylindre porteur et un effet de rétreint suffisant pour interdire toute rotation du manchon une fois le flux de gaz sous pression interrompu.

Ce type de matériau comprend une couche de matériau non-tissé et une couche de matériau ayant un fort taux de vide du type expansé selon une géométrie déterminée, l'ensemble étant enduit d'une couche de résine ayant un fort pouvoir de retrait déterminé à la polymérisation.

L'ensemble des constituants permet d'atteindre des densités très faibles.

La couche 12 à déformabilité limitée est réalisée dans le mode de réalisation particulier représenté avec de la fibre de verre, disposée par enroulement filamentaire ou banderolage et imprégnée d'une résine très dure une fois polymérisée.

Cette couche forme une ceinture de renfort.

Afin d'obtenir un état de surface autorisant la mise en place d'autres couches de matériau, il est prévu une rectification à un diamètre donné.

La couche 14 intermédiaire comprend de façon préférentielle un triplex c'est à dire une couche d'un élastomère microcellulaire comprenant des pores à cellules ouvertes, prise en sandwich entre deux couches de résine très dure de 85 shore. La dureté de l'élastomère est plutôt située dans des valeurs de 50 à 60 shore.

Ce type d'élastomère pris ainsi en sandwich conduit à des capacités de déformation très intéressantes comme le montrent les figures 3A et 3B. En effet, la mousse à cellules ouvertes se comprime suivant des directions parfaitement radiales sans déformation latérale, c'est à dire parallèlement à la surface. Il n'y a pas de fluage latéral sous charge.

La résine qui imprègne ce triplex assure aussi la liaison entre la couche à déformabilité limitée et ce triplex.

Cette couche intermédiaire 14 est de faible épaisseur, de l'ordre de quelques millimètres, elle est impérativement disposée immédiatement sous la couche 16 à forte dissipation thermique.

La couche 16 à forte dissipation thermique est par exemple du carbone ou un polymère conducteur noyé dans une résine à point de transition vitreuse élevé. Cette couche peut aussi comprendre un alliage métallique à base d'aluminium ou de cuivre.

Cette couche 16 est ensuite directement enduite d'une projection de poudre céramique en fusion, dans un plasma par exemple.

La chaleur localisée du dépôt est ainsi diffusée dans la couche support sans la dégrader.

Le manchon composite est ensuite rectifié de façon connue à la meule diamantée pour lui donner un diamètre extérieur régulier ayant une granulométrie contrôlée apte à subir une gravure au moyen d'un laser.

La structure du manchon selon l'invention est telle que la chaleur générée par le revêtement céramique est dissipée sans atteindre ni le manchon de base, ni la couche intermédiaire, ni la couche interne du Triplex.

La fabrication d'un tel manchon est donc possible.

Ensuite, il faut encore pouvoir monter un tel manchon sur le cylindre porteur sachant que la couche céramique extérieure n'est dotée d'aucun pouvoir d'élasticité et qu'elle est fragile donc qu'elle se casse.

Lors de la mise en pression par le flux de gaz, c'est le manchon de base qui se comprime pour gagner les quelques centièmes de millimètres d'expansion radiale nécessaires au montage. La couche 12 à déformabilité limitée évite la propagation de la dilatation radiale.

Si des dilatations radiales venaient à subsister et à se propager, la couche intermédiaire est là pour absorber cette dilatation, interdisant de façon certaine tout transfert de dilatation jusqu'à la couche à forte capacité de dissipation thermique revêtue de céramique.

Dès que le manchon est monté, le flux d'air est interrompu et le manchon de base vient enserrer le cylindre porteur et immobiliser ledit manchon sur ledit cylindre.

On note que la couche intermédiaire déformable est reportée à l'extérieur du manchon, ce qui limite en même temps les effets de cisaillement entre les différentes couches coaxiales. En effet, les élastomères microporeux ont de faibles résistances au cisaillement et plus ils sont au centre et moins il y a de matière pour absorber les efforts engendrés par la rotation du cylindre porteur et de son manchon.

## Revendications

1. Manchon composite adapté notamment pour être monté sur un cylindre porteur métallique et utilisé pour le transfert d'encre, comprenant, du centre vers l'extérieur, un manchon (10) de base déformable radialement, une couche (12) à déformabilité limitée, une couche (14) intermédiaire d'absorption des déformations radiales, et une couche (16) de matériau à forte capacité de dissipation de la chaleur, revêtue d'une couche (18) de matériau céramique.

2. Manchon composite selon la revendication 1, **caractérisé en ce que** le manchon (10) de base comprend au moins une couche de matériau de type comprenant un complexe composé d'une couche de matériau non-tissé et d'une couche de matériau ayant un fort taux de vide du type expansé selon une géométrie déterminée, l'ensemble étant enduit d'une couche de résine ayant un fort pouvoir de retrait déterminé à la polymérisation.

3. Manchon composite selon la revendication 1 ou 2, **caractérisé en ce que** la couche (12) à déformabilité limitée est réalisée en fibre de verre noyée dans une résine dure susceptible d'être rectifiée, formant une ceinture de renfort.

4. Manchon composite selon la revendication 1, 2 ou 3, **caractérisé en ce que** la couche (14) intermédiaire d'absorption des déformations radiales comprend un triplex composé d'un élastomère pris en sandwich entre une couche interne de résine dure le liant à la couche (12) à déformabilité limitée et une couche externe de résine dure le liant à la couche (16) en matériau à forte capacité de dissipation de la chaleur.

5. Manchon composite selon la revendication 4, **caractérisé en ce que** l'élastomère a une dureté comprise entre 50 et 60 shore et la résine a une dureté de 85 shore.

6. Manchon composite selon la revendication 4 ou 5, **caractérisé en ce que** l'épaisseur de la couche intermédiaire est de quelques millimètres.

7. Manchon composite selon l'une quelconque des revendications précédentes, **caractérisé en ce que** le matériau (16) de la couche à forte capacité de dissipation de la chaleur est du carbone ou un polymère conducteur noyé dans une résine à point de transition vitreuse élevé ou encore un alliage métallique.

8. Manchon composite selon la revendication 7, **caractérisé en ce que** le matériau (16) de la couche à forte capacité de dissipation de la chaleur est enduit directement d'un revêtement (18) de céramique, qui est rectifié au diamètre donné et gravé.

## Patentansprüche

1. Verbundwerkstoff-Walze, die insbesondere so beschaffen ist, daß sie an einem metallischem Trägerzylinder angebracht werden kann, und für die Übertragung von Druckfarbe verwendet wird, wobei sie von der Mitte nach außen eine radial verformbare Grundwalze (10), eine Schicht (12) mit begrenzter Verformbarkeit, eine Zwischenschicht (14) zur Absorption radialer Verformungen sowie eine Schicht (16) aus einem Werkstoff mit hohem Wärmeableitungsvermögen, die mit einer Schicht (18) aus einem keramischen Werkstoff überzogen ist, umfaßt.

2. Verbundwerkstoff-Walze nach Anspruch 1, **dadurch gekennzeichnet, daß** die Grundwalze (10) wenigstens eine Schicht aus einem Werkstoff des Typs umfaßt, der einen Komplex enthält, der aus einer Schicht aus einem nicht gewebten Werkstoff und einer Schicht aus einem Werkstoff mit einem hohen Hohlraumanteil des Typs, der in einer bestimmten Geometrie expandiert ist, aufgebaut ist, wobei die Gesamtheit mit einer Harzschicht überzogen ist, die bei der Polymerisation ein hohes Schrumpfvermögen zeigt.

3. Verbundwerkstoff-Walze nach Anspruch 1 oder 2, **dadurch gekennzeichnet, daß** die Schicht (12) mit begrenzter Verformbarkeit aus Glasfasern, die in ein fein schleifbares Hartharz getaucht sind, hergestellt ist und einen Verstärkungsgurt bildet.

4. Verbundwerkstoff-Walze nach Anspruch 1, 2 oder 3, **dadurch gekennzeichnet, daß** die Zwischenschicht (14) zur Absorption radialer Verformungen einen Dreischichtverbund umfaßt, der aus einem Elastomer gebildet ist, **daß** zwischen einer inneren Hartharzschicht, die es mit der Schicht (12) mit begrenzter Verformbarkeit verbindet, und einer äußeren Hartharzschicht, die es mit der Schicht (16) aus einem Werkstoff mit hohem Wärmeableitungsvermögen verbindet, sandwichartig angeordnet ist.

5. Verbundwerkstoff-Walze nach Anspruch 4, **dadurch gekennzeichnet, daß** das Elastomer eine Härte besitzt, die im Bereich von 50 bis 60 Shore liegt, und das Harz eine Härte von 85 Shore besitzt.

6. Verbundwerkstoff-Walze nach Anspruch 4 oder 5, **dadurch gekennzeichnet, daß** die Dicke der Zwischenschicht einige Millimeter beträgt.

7. Verbundwerkstoff-Walze nach einem der vorgehenden Ansprüche, **dadurch gekennzeichnet, daß** der Werkstoff (16) der Schicht mit hohem Wärmeableitungsvermögen Kohlenstoff oder ein leitendes Polymer, das in ein Harz mit hohem Glasübergangspunkt eingetaucht ist, oder eine Metallegierung ist.

8. Verbundwerkstoff-Walze nach Anspruch 7, **dadurch gekennzeichnet, daß** der Werkstoff (16) der Schicht mit hohem Wärmeableitungsvermögen direkt von einer Keramikbeschichtung (18) überzogen ist, die auf den gegebenen Durchmesser fein geschliffen und geätzt ist.

## Claims

1. Composite sleeve adapted notably for being mounted on a metallic carrier cylinder and used for the transfer of ink, comprising, from the centre towards the outside, a sleeve (10) with a radially deformable base, a layer (12) with limited deformability, an intermediate layer (14) for absorbing radial deformation, and a layer (16) of material with a high heat dissipation capacity, clad with a layer (18) of ceramic material.

2. Composite sleeve according to Claim 1, **characterised in that** the base sleeve (10) comprises at least one layer of material of a type comprising a complex comprising a layer of non-woven material and a layer of material having a high void ratio of the expanded type according to a given geometry, the whole being coated with a layer of resin with a high shrinkage capacity determined at the time of polymerisation.

3. Composite sleeve according to Claim 1 or 2, **characterised in that** the layer (12) with limited deformability is produced from glass fibre embedded in a hard resin able to be ground, forming a reinforcing belt.

4. Composite sleeve according to Claim 1, 2 or 3, **characterised in that** the intermediate layer (14) for absorbing radial deformation comprises a triplex comprising an elastomer sandwiched between an internal layer of hard resin binding it to the layer (12) with limited deformability and an external layer of hard resin binding it to the layer (16) of material with a high heat dissipation capacity.

5. Composite sleeve according to Claim 4, **characterised in that** the elastomer has a hardness of between 50 and 60 Shore and the resin has a hardness of 85 Shore.

6. Composite sleeve according to Claim 4 or 5, **characterised in that** the thickness of the intermediate layer is a few millimetres.

7. Composite sleeve according to any one of the preceding claims, **characterised in that** the material (16) of the layer with a high heat dissipation capacity is carbon or a conductive polymer embedded in a resin with a high glass transition temperature or a metallic alloy.

8. Composite sleeve according to Claim 7, **characterised in that** the material (16) of the layer with a high heat dissipation capacity is coated directly with a ceramic cladding (18), which is ground to the given diameter and engraved.
